# EUROPÄISCHE PATENTSCHRIFT

(11) **EP 4 412 943 B1**
(45) Veröffentlichungstag und Bekanntmachung des Hinweises auf die Patenterteilung: **01.10.2025**
(21) Anmeldenummer: 22715535.5
(22) Anmeldetag: 23.02.2022
(51) Int. Cl.: B67D 1/04, B67D 1/08, B67D 1/12

(54) **ZAPF- UND REGELEINRICHTUNG SOWIE BEHÄLTNIS MIT EINER SOLCHEN ZAPF- UND REGELEINRICHTUNG**
TAPPING AND REGULATING DEVICE, AND CONTAINER HAVING SUCH A TAPPING AND REGULATING DEVICE
DISPOSITIF DE PRÉLÈVEMENT ET DE RÉGULATION, ET RÉCIPIENT DOTÉ D'UN TEL DISPOSITIF DE PRÉLÈVEMENT ET DE RÉGULATION

(43) Veröffentlichungstag der Anmeldung: 14.08.2024
(73) Patentinhaber: OAM GmbH, 69259 Wilhelmsfeld (DE)
(72) Erfinder: OBERHOFER, Timm, 69259 Wilhelmsfeld (DE)
(74) Vertreter: Ullrich & Naumann PartG mbB
(86) Internationale Anmeldenummer: PCT/DE2022/200028
(87) Internationale Veröffentlichungsnummer: WO 2023/160740

(56) Entgegenhaltungen:
- EP-A2- 1 721 864
- DE-T5- 112006 003 934
- US-A- 4 632 276

## Beschreibung

Die Erfindung betrifft eine Zapf- und Regeleinrichtung zum Ausbringen einer Flüssigkeit aus einem Behältnis, insbesondere aus einem Getränkebehältnis, vorzugsweise zum Ausbringen eines Bieres oder eines Biergetränks aus einem Bierfass, vorzugsweise aus einem 5L-Party-Bierfass. Des Weiteren betrifft die Erfindung ein Behältnis, beispielsweise ein 5L-Party-Bierfass, mit einer solchen Zapf- und Regeleinrichtung.

Gattungsbildende Zapf- und Regeleinrichtungen sowie Getränkebehälter der hier in Rede stehenden Art sind hinlänglich aus der Praxis bekannt. Dies gilt insbesondere für sog. 5L-Party-Bierfässer.

Party-Bierfässer sind in unterschiedlichsten Ausgestaltungen bekannt. Die Bierfässer sind regelmäßig aus Weißblech hergestellt und haben im unteren Bereich, nahe dem Boden, einen Zapfhahn. Im oberen Bereich, vorzugsweise im Deckel, ist ein Be- und Entlüftungsventil vorgesehen. Dieses wird beim Zapfen geöffnet, so dass das Bier aufgrund der Schwerkraft aus dem im unteren Bereich angeordneten Zapfhahn auslaufen kann. Hier ist nachteilig, dass bei geringer Restmenge an Bier dieses nur zögerlich aus dem Zapfhahn läuft. Außerdem verdirbt eine im Party-Bierfass verbliebene Restmenge an Bier äußerst schnell. Entsprechend muss das Bier schnellstmöglich verzehrt werden.

Aus EP 2 009 535 ist ein Party-Bierfass bekannt, bei dem der Zapfhahn im oberen Bereich des Getränkebehälters, genauergesagt im oberen Bereich der Seitenwand des Getränkebehälters, angeordnet ist. Zur Aufrechterhaltung eines zum Zapfen erforderlichen Mindest-Drucks ist im Inneren des Behälters eine Druckquelle in Form einer Kohlendioxid-Patrone angeordnet. Wird Bier gezapft, wird über die Druckquelle der im Inneren des Fasses herrschende Druck automatisch nachreguliert, so dass dieser bis ganz zum Schluss des Zapfens ausreicht, um das Bier über das Steigrohr nach oben zum Zapfhahn zu fördern.

Aus DE 10 2019 207 114 A1 ist ebenfalls ein 5L-Party-Bierfass bekannt, wobei auch dieses Bierfass innerhalb des Behälters eine Druckdose mit Kohlendioxid umfasst. Auch hier ist die Zapfeinheit im oberen Bereich der Wandung des Bierfasses angeordnet und muss zum Zapfen orthogonal zur Längsachse des Bierfasses herausgezogen werden.

Zur Aktivierung des Drucksystems ist im Bodenbereich eine Aktivierungseinrichtung eingebaut, wonach das Drucksystem von außerhalb des Bierfasses aktivierbar ist. Ein entsprechendes Regelventil ist vorgesehen.

Die bekannten 5L-Party-Bierfässer sind in der Praxis problematisch, da auch bei eingeschobenem Zapfhahn, d.h. im nicht-aktivierten Zustand, der Zapfhahn mit einem Betätigungsorgan ungeschützt zumindest geringfügig nach außen ragt, so dass insbesondere beim Transport und bei der Handhabung die Gefahr besteht, dass der äußere Bereich des Zapfhahns, insbesondere das auch in der Transport- und Lagerposition außerhalb des Behältnisses befindliche Betätigungsorgan, beschädigt wird. In einem solchen Falle wird die Zapfeinheit unbrauchbar. Außerdem ist die Vorkehrung separater Einheiten - Druckeinheit mit Regeleinheit und Zapfeinheit - aufwändig in der Konstruktion und beim Einsetzen in das Behältnis. Die Handhabung ist sowohl für den Abfüller des Bieres als auch für den Kunden/Endverbraucher kompliziert.

Der Erfindung liegt daher die Aufgabe zugrunde, eine Zapf- und Regeleinrichtung zum Ausbringen einer Flüssigkeit aus einem Behältnis, insbesondere aus einem Getränkebehältnis, vorzugsweise zum Ausbringen eines Bieres oder eines Biergetränks aus einem Bierfass, vorzugsweise aus einem 5L-Party-Bierfass, derart auszugestalten und weiterzubilden, dass die Handhabung sowohl für den Abfüller des Getränks als auch für den Endkunden einfach ist. Die Gefahr von Leckagen im bzw. am Behältnis soll weitestgehend vermieden werden. Außerdem soll sich die Zapf- und Regeleinrichtung von wettbewerblichen Produkten unterscheiden.

Voranstehende Aufgabe ist in Bezug auf die erfindungsgemäße Zapf- und Regeleinrichtung durch die Merkmale des Patentanspruchs 1 gelöst. Danach umfasst die Zapf- und Regeleinrichtung eine stab- oder zylinderförmige Anordnung aus Druckeinheit, Regeleinheit und Zapfeinheit. In Abkehr zum Stand der Technik sind die drei Einheiten in einer stab- oder zylinderförmigen Anordnung in einem ein- oder mehrteiligen Gehäuse miteinander kombiniert. So ist es möglich, die gesamte Anordnung durch eine einzige Öffnung im Deckel des Behältnisses nahezu bündig in das Behältnis einzustecken, die es abzudichten gilt. Eine solche Zapfeinrichtung wird z.B. in der DE 11 2006 003934 gezeigt und so benötigt das Behältnis nur eine einzige Öffnung, nämlich zum Einbringen der gesamten Anordnung. Derart wird der zum Abdichten notwendige Aufwand reduziert.

Die erfindungsgemässe Zapfeinheit ist von einer in die Anordnung eingesteckten Transport- und Lagerposition in eine aus der Anordnung entnommene und mit dieser strömungsverbundene Gebrauchsposition verbringbar. Dies bedeutet, dass sich die Zapfeinheit zunächst komplett innerhalb der Anordnung befindet, die als Transport- und Lagerposition definiert ist. Ein kleiner Bereich, der zur Handhabung der Zapfeinheit bzw. zum Verbringen der Zapfeinheit in die Gebrauchsposition dient, ist derart flach ausgebildet, dass er ähnlich einem flachen Schraubenkopf am Deckel um die Öffnung herum weitestgehend zur Anlage kommt. Geht man davon aus, dass dieser Bereich wesentlich tiefer liegt als der umlaufende Rand bzw. Falz des Bierfasses, ist der in der Transport- und Lagerposition außerhalb des Behältnisses angeordnete Teil der Zapf- und Regeleinrichtung umlaufend geschützt, so dass eine unbeabsichtigte Beschädigung nahezu ausgeschlossen ist.

Wird die Zapfeinheit aus ihrer Transport- und Lagerposition beispielsweise durch Drehen eines äußeren Teils entnommen, kann sie in eine Gebrauchsposition verbracht werden, nämlich durch Herausziehen der Zapfeinheit aus der stab- oder zylinderförmigen Anordnung, die sich innerhalb des Behältnisses befindet. Es ist selbstredend, dass diese Anordnung druckdicht ist, so dass durch Entnahme der Zapfeinheit keine Leckage entsteht. Die Strömungsverbindung der Zapfeinheit mit der Regeleinheit ermöglicht eine druckgeförderte Entnahme der Flüssigkeit bzw. des Bieres dort, wo die Zapfeinheit positioniert wird. Diese Position ist als Gebrauchsposition zu verstehen.

Zum einfachen und bequemen Zapfen wird die aus der stab- oder zylinderförmigen Anordnung entnommene Zapfeinheit an dem Behältnis befestigt, vorzugsweise an dessen Rand oder Falz. Die Anbringung kann durch Aufstecken oder Anklipsen erfolgen, dergestalt, dass der eigentliche Zapfhahn über die seitliche Wandung des Behältnisses hinausragt, so dass wie bei einem herkömmlichen Bierfass von der Seite her gezapft werden kann. Dabei ist sicherzustellen, dass die Strömungsverbindung aus der stab- oder zylinderförmigen Anordnung heraus zur Zapfeinheit gewährleistet ist. Voranstehende Ausführungen machen deutlich, dass die erfindungsgemäße Zapf- und Regeleinrichtung sowohl für den Abfüller als auch für den Endkunden eine einfache Handhabung bis hin zum Zapfen des Bieres ermöglicht, wobei die Anordnung der Zapfeinheit ganz oben im Randbereich des Behältnisses ein Zapfen auch in größere Gläser/Behältnisse hinein ermöglicht.

Die Druckeinheit umfasst als unteres Gehäuseteil ein endseitiges Patronengehäuse mit einer darin angeordneten Gaspatrone. Dabei handelt es sich vorzugsweise um eine CO₂-Patrone. An das Patronengehäuse schließt sich als zweites Gehäuseteil ein Dichtgehäuse an, welches gegenüber dem Patronengehäuse abdichtet oder mit dem Patronengehäuse einteilig ausgeführt ist. Das Dichtgehäuse ist wie das Patronengehäuse zumindest bereichsweise nach außen abgedichtet.

Das Dichtgehäuse umfasst einen nach außerhalb nicht abgedichteten Stauraum, in den die Zapfeinheit, vorzugsweise kopfüber, in ihrer Transport- und Lagerposition weitestgehend eingesteckt ist. Im eingesteckten Zustand schließt die Zapfeinheit das Dichtgehäuse am freien Ende ab, wobei es sich hier nicht um einen flüssigkeitsdichten Abschluss handelt. Durch Drehen der Zapfeinheit wird im Inneren ein Drehkolben gedreht, bis ein Eintrittsloch im Dichtgehäuse mit einem Eintrittsloch im Drehkolben in Überdeckung ist. Dadurch aktiviert der Benutzer die Zapfeinrichtung.

Wird die Zapfeinheit aus ihrer Transport- und Lagerposition herausgezogen, verbleibt der "leere" Stauraum, der zum Inneren hin, d.h. gegenüber der Regeleinheit und Druckeinheit, abgedichtet ist, so dass von dort aus die im Inneren des Behältnisses unter Druck stehende Flüssigkeit nicht nach außerhalb gelangen kann. Die gesamte stab- oder zylinderförmige Anordnung ist im eingesteckten Zustand gegenüber dem Rand der Öffnung, in die sie in das Behältnis eingesteckt ist, abgedichtet, und zwar druckdicht, entsprechend dem im Behältnis herrschenden Innendruck.

Zwischen den beiden Gehäuseteilen - Patronengehäuse und Dichtgehäuse - kann ein mittleres Gehäuseteil oder ein Übergangsbereich in den beiden Gehäuseteilen vorgesehen sein, in dem die Regeleinheit ausgebildet ist. Die Regeleinheit ist gegenüber dem Stauraum für die Zapfeinheit, d.h. gegenüber der Umgebung des Behältnisses, flüssigkeitsdicht.

Die Regeleinheit kann in einer Druckhülse angeordnet sein, die als Zwischenstück zwischen dem Patronengehäuse und dem Dichtgehäuse ausgeführt sein kann.

Außerhalb des Patronengehäuses und ggf. des mittleren Gehäuseteils oder des Übergangsbereichs ist ein Steigrohr zum druckbedingten Aufsteigen der Flüssigkeit ausgebildet. Das Steigrohr kann ebenso integraler Bestandteil der Gehäuseteile sein. Im Bereich des Dichtgehäuses mündet das Steigrohr in dieses hinein, und zwar im Inneren des Dichtgehäuses in einen internen Fließkanal, der über eine elastische Strömungsverbindung mit dem Zapfkanal der Zapfeinheit strömungsverbunden ist. Druck herrscht somit ausschließlich in der Strömungsverbindung und nicht im Stauraum der Zapfeinheit. Dieser ist gegenüber dem Inneren des Behältnisses abgedichtet.

Bei der elastischen Strömungsverbindung handelt es sich um einen elastischen Schlauch, der gerade so lang ausgeführt ist, dass er einerseits in den Stauraum passt und andererseits bis hin zur Gebrauchsposition der Zapfeinheit führt, nämlich im herausgezogenen Zustand der Zapfeinheit.

Die Druckeinheit umfasst eine Druckhülse mit einer Einschraubhülse und einem Ventilstössel, der über die damit wirkverbundene Regeleinheit betätigbar ist. Die Druckpatrone ist in die Einschraubhülse eingeschraubt und lässt sich über den Ventilstössel betätigen, wobei eine erste Betätigung mit Entnahme der Zapfeinheit erfolgt. Erst danach ist die Druckpatrone aktiviert und kann das zum Ausbringen der Flüssigkeit erforderliche Gas in den Innenraum des Behältnisses strömen. Wird ein vorgegebener Innendruck erreicht, schließt die Regeleinheit die Druckeinheit automatisch in herkömmlicher Weise. Dazu sei auf den eingangs zitierten Stand der Technik verwiesen.

Die Regeleinheit umfasst eine auf den Ventilstössel wirkende Membran, die dem Druck einer zwischen der Druckhülse und der Membran ausgebildeten Drucckammer ausgesetzt ist. Gegen den Druck eines federkraftbeaufschlagten Druckspanners öffnet oder schließt die Druckpatrone über den Ventilstössel in herkömmlicher Weise.

Zwischen der Regeleinheit und der Zapfeinheit, vorzugsweise in einem der Regeleinheit zugewandten Bereich des Druckgehäuses, ist eine Überdrucksicherung vorgesehen, die eine federkraftbeaufschlagte Berstscheibe nebst Siegelring umfassen kann. Der Siegelring stellt einen Indikator für ein einmaliges Auslösen dar.

Die Zapfeinheit umfasst einen Zapfkopf mit einem sich an den elastischen Schlauch anschließenden Zapfkanal und einen zur Betätigung dienenden Zapfhebel. An dieser Stelle sei angemerkt, dass die Strömungsverbindung des elastischen Schlauchs beidseitig durch Aufstecken des Schlauchs mittels Klemmwirkung realisierbar ist.

Des Weiteren ist es von Vorteil, wenn die Zapfeinheit eine Art Ventilwalze umfasst, die auf Betätigen des Zapfhebels den Zapfkanal sukzessive öffnet oder schließt. So lässt sich der Strömungskanal vom komplett geschlossenen Zustand bis hin zum komplett geöffneten Zustand und umgekehrt öffnen oder schließen. Eine Dosierung bzw. Drosselung der auszubringenden Flüssigkeitsmenge ist möglich.

Die Zapfeinheit hat an ihrem stirnseitigen Ende ein Handhabungsorgan, welches zum Herausziehen der Zapfeinheit aus dem druckfreien Stauraum innerhalb der stab- oder zylinderförmigen Anordnung dient. Dadurch gelangt die Zapfeinheit aus der gesicherten Transportposition in die Betätigungsposition, wobei die Zapfeinheit dorthin händisch verbracht wird.

Des Weiteren ist es von Vorteil, wenn die Anordnung ein Originalitätssiegel umfasst. In der Transportposition verbindet das Originalitätssiegel den Zapfkopf mit dem Dichtgehäuse in lösbarer Weise. Gleichzeitig kann das Originalitätssiegel das freie Ende des Zapfkanals, d.h. den Auslauf, verschließen. Beim Herausziehen der Zapfeinheit mittels Handhabungsorgan löst sich das Originalitätssiegel von dem Dichtgehäuse irreversibel. Dabei kann es beispielsweise brechen. Es gibt danach den Zapfkanal zum Auslauf frei. An dieser Stelle sei vermerkt, dass durch Entnahme der Zapfeinheit die Regeleinheit auf die Druckeinheit wirkt und aufgrund eines Ausströmens des Gases bei Betätigung des Zapfhebels ein Zapfen möglich ist.

Zur Positionierung des Zapfkopfes weist dieser eine Klemmeinrichtung auf, im einfachsten Falle ein zum Aufstecken auf den Falz geeigneter Spalt, der zum klemmenden Aufstecken des Zapfkopfes auf den Rand oder Falz des Behältnisses dient. Zum sicheren Anbringen kann die Klemmeinrichtung mit einem Hinterschnitt ausgestattet sein, so dass sich der Zapfkopf am bzw. auf dem Falz verrasten lässt. Eine sichere Positionierung des Zapfkopfes lässt sich dadurch gewährleisten.

Das Dichtgehäuse kann an seinem freien Ende einen Flansch oder eine umlaufende Schulter zur äußeren Anlage an den Rand der Öffnung im Deckel des Behältnisses aufweisen. Damit ist eine sichere Positionierung der stab- oder zylinderförmigen Anordnung gewährleistest. Außerdem kann das Dichtgehäuse unter bzw. hinter dem Flansch oder der Schulter eine Verrastung mit Dichtmitteln zum Abdichten gegenüber der Öffnung im Deckel des Behältnisses aufweisen, so dass nach dem Einsetzen der stab- oder zylinderförmigen Anordnung in das Bierfass durch den Abfüller eine flüssigkeits- und druckdichte Anordnung geschaffen ist, in vorteilhafter Weise gegenüber dem Stand der Technik mit einer einzigen Öffnung im Behältnis.

Das erfindungsgemäße Behältnis, bei dem es sich um ein beliebiges Getränkebehältnis handeln kann, insbesondere um ein Bierfass, weiter insbesondere um ein 5L-Party-Bierfass, umfasst die zuvor erörterte Zapf- und Regeleinrichtung zum Ausbringen der Flüssigkeit. Damit ist dieses Behältnis gegenüber herkömmlichen Behältnissen der hier in Rede stehenden Art erfinderisch.

Es gibt nun verschiedene Möglichkeiten, die Lehre der vorliegenden Erfindung in vorteilhafter Weise auszugestalten und weiterzubilden. Dazu ist einerseits auf die dem Anspruch 1 nachgeordneten Ansprüche und andererseits auf die nachfolgende Erläuterung eines bevorzugten Ausführungsbeispiels der Erfindung anhand der Zeichnung zu verweisen. In Verbindung mit der Erläuterung des bevorzugten Ausführungsbeispiels der Erfindung anhand der Zeichnung werden auch im Allgemeinen bevorzugte Ausgestaltungen und Weiterbildungen der Lehre erläutert. In der Zeichnung zeigen
- Fig. 1: in schematischer Ansicht ein Ausführungsbeispiel eines erfindungsgemäßen 5L-Party-Bierfasses mit einer Öffnung im Deckel, ohne Zapf- und Regeleinrichtung,
- Fig. 2: in einer schematischen Ansicht, geschnitten, ein 5-L-Party-Bierfass mit eingesetzter erfindungsgemäßer Zapf- und Regeleinrichtung, wobei die Zapfeinheit sich in der Transport- und Lagerposition innerhalb einer stab- oder zylinderförmigen Anordnung befindet,
- Fig. 2a: in einer schematischen Ansicht, teilweise und vergrößert, die Druck- und Regeleinrichtung des Gegenstands aus Fig. 2,
- Fig. 3: in einer schematischen Ansicht den Gegenstand aus Fig. 2, wobei die Zapfeinheit aus der stab- oder zylinderförmigen Anordnung herausgezogen ist und sich in der am Falz des Bierfasses angeklipsten Gebrauchsposition befindet,
- Fig. 4: in einer schematischen Ansicht den Gegenstand aus Fig. 3, wobei der zum Zapfen dienende Zapfhebel hochgestellt ist,
- Fig. 5: das Bierfass entsprechend der Darstellung aus Fig. 2 in einer Draufsicht,
- Fig. 6: das Bierfass entsprechend der Darstellung aus Fig. 2 in einer perspektivischen Ansicht,
- Fig. 7: das Bierfass entsprechend der Darstellung aus Fig. 2 in einer Frontalansicht, und
- Fig. 8: das Bierfass entsprechend der Darstellung aus Fig. 4 in einer perspektivischen Ansicht.

Fig. 1 zeigt in einer schematischen Ansicht ein 5L-Bierfass 1. Oben im Deckel 2 ist eine Öffnung 3 ausgebildet, die als einzige Öffnung in dem Bierfass 1 zu verstehen ist. Folglich ist bei diesem Bierfass 1 auch nur eine einzige Öffnung 3 abzudichten.

Fig. 1 zeigt des Weiteren, dass der Deckel 2 über einen Falz 4 mit der Wandung 5 verbunden ist.

Fig. 2 zeigt in einer schematischen Schnittdarstellung das Bierfass 1 gemäß Fig. 1, wobei die erfindungsgemäße Zapf- und Regeleinrichtung in die Öffnung 3 nahezu bündig eingesteckt ist. Von unten nach oben lässt sich die Zapf- und Regeleinrichtung wie folgt beschreiben:
In einem Patronengehäuse 6 ist eine CO₂-Patrone 7 angeordnet. Die Patrone 7 ist in eine aus Kunststoff oder Edelstahl bestehende Einschraubhülse 8 eingeschraubt. Die Einschraubhülse 8 befindet sich wiederum in einer Druckhülse 9, wobei die Einschraubhülse 8 in die Druckhülse 9 eingeschraubt oder sonstwie darin befestigt sein kann.

Über der Druckhülse 9 befindet sich ein Ventilstössel 10, der mit dem Ende seines Schaftes in einen Flanschfuß 11 einer Membrane 12 eintaucht. Die Membrane 12 dient zur Betätigung des Ventilstössels 10.

Über der Membran 12 ist ein Federspanner 13 angeordnet, wobei auf dem Federspanner 13 eine Regelfeder 14 zur Anlage kommt. Der Federspanner 13 und die Regelfeder 14 sind von dem in die Druckhülse 9 eingeschraubten Dichtgehäuse 15 umgeben.

Das obere Schaftende des Federspanners 13 ragt durch eine Durchgangsöffnung 16 im Dichtgehäuse 15 bis hin zu einem Durchgang am unteren Ende des Drehkolbens 17, in dem der Federspanner 13 verrastet ist. Die Regelfeder 14 bzw. der Teller des Federspanners 13 hat keinen Kontakt zu der Membrane 12. Die Regelfeder 14 ist gestaucht.

Im Freiraum zwischen dem oberen Schaftende des Federspanners 13 und dem unteren Ende des Drehkolbens 17 ist eine Überdrucksicherung 18 vorgesehen. Die Überdrucksicherung 18 umfasst eine Siegelscheibe 19 mit einer durch einen O-Ring 20 abgedichteten Berstscheibe 21. Diese wird durch eine Druckfeder 22, die sich innen am Dichtgehäuse 15 abstützt, gegen die Berstscheibe 21 nach außen gedrückt.

Gegenüber der Überdrucksicherung 18 ist eine am Drehkolben 17 angebrachte Dichtfläche 23, die gegen einen Durchgangsbogen 24 im Dichtgehäuse 15 abdichtet. Auf der gegenüberliegenden Seite, längs der Dichtfläche 23, ist ein Eintrittsloch 25 am Dichtgehäuse 15 für den Fließkanal des Drehkolbens 17 vorgesehen.

Am äußeren unteren Ende des Durchgangsbogens 24 des Dichtgehäuses 15 fährt das am Patronengehäuse 6 angebrachte bzw.- verlaufende obere Ende eines Steigrohrs 27 formschlüssig in das Gehäuse 1.

In den oberen, inneren Freiraum 28 des Dichtgehäuses 15 ragt der Fließkanal 26 und ein Aktivierungssteg 29 des Drehkolbens 17.

Ein an dem Fließkanal 26 des Drehkolbens 17 befestigter Schlauch 30 sowie ein in den Aktivierungssteg 29 eingeschobener Aktivierungszapfen 31 des Zapfkopfes 32 schließen sich an. Gegenüber dem Aktivierungszapfen 31 befindet sich ein Eintrittskanal 33, an dem das andere freie Ende des Schlauchs 30 befestigt ist.

Der Eintrittskanal 33 des Zapfkopfes 32 mündet in eine Ventilwalze 34, an der ein Zapfhebel 35 befestigt ist.

Am Flansch des Dichtgehäuses 15 ist eine Dichtung 36 vorgesehen, die gegenüber der Außenwandung des Fassdeckels 2 im Bereich der Öffnung 3 wirkt. Außerdem ist ein Originalitätssiegel 38 vorgesehen, welches mit dem Zapfkopf 32 verbunden ist.

Fig. 2a zeigt die wesentlichen zu Fig. 2 erörterten Details in vergrößerter Darstellung.

Fig. 3 unterscheidet sich von Fig. 1 dadurch, dass die Zapfeinheit aus ihrer Transport- und Lagerposition in die entnommene Gebrauchsposition verbracht ist. Im Konkreten ist der Zapfkopf 32 auf den Falz 4 des Fassdeckels 2 aufgesteckt. Es ist gut zu erkennen, dass der Schlauch 30 den Zapfkopf 32 mit dem Steigrohr 27 über den Drehkolben 17 strömungsverbindet. Der nach außen offene Stauraum 39 ist nun leer und nach außen offen. Er ist gegenüber dem Fassinneren abgedichtet.

Des Weiteren lässt Fig. 3 erkennen, dass das zum Zapfen dienende Betätigungsorgan, nämlich der Zapfhebel 35, sich in einer flachgelegten Position befindet.

Gemäß Fig. 4 ist der Zapfhebel 35 aufgestellt und kann betätigt werden, wodurch die Ventilwalze 34 gedreht wird.

Die Fig. 2 bis 4 zeigen des Weiteren, dass der Zapfkopf 32 eine schlitzartige Klemmeinrichtung 40 umfasst, mit der der Zapfkopf 32 auf den Falz 4 klemmend aufgesteckt ist.

Die Fig. zeigen des Weiteren den im Zapfkopf 32 ausgebildeten, nach unten gerichteten Auslauf 41.

Fig. 5 zeigt das mit der erfindungsgemäßen Zapf- und Regeleinrichtung ausgestattete Bierfass von oben, wobei sich die Zapfeinheit in der Transport- und Lagerposition befindet. Ein Pfeil 42 deutet die Drehrichtung an, in der die von oben erkennbare Lasche oder Schild 43 zu drehen ist, damit der im Stauraum 39 unter einer zumindest geringfügigen Spannung befindliche Zapfkopf 32 aus dem Stauraum 39 heraustritt.

Fig. 6 zeigt das mit der erfindungsgemäßen Zapf- und Regeleinrichtung ausgestattete Fass in einer schematischen, perspektivischen Seitenansicht, Fig. 7 zeigt den Gegenstand aus Fig. 6 in einer Vorderansicht.

Gemäß der Darstellung in Fig. 8 befindet sich die Zapfeinheit in der Gebrauchsposition und der Zapfkopf 32 ist am oberen äußeren Rand, d.h. am Falz 4 des Bierfasses 1 aufgesteckt. Der Zapfhebel 35 ist zum Zapfen aufgestellt. Der Schlauch 30 führt aus dem Fassinneren heraus, durch die Öffnung 3 zum Zapfkopf 32. Des Weiteren ist zu erkennen, dass an der Öffnung 3 bzw. am oberen Ende des Stauraums 39 eine Befestigungsmanschette oder Flansch 44 vorgesehen ist, an der der Zapfkopf im eingesteckten Zustand innerhalb des Stauraums 39 schraubenartig oder bajonettartig festlegbar ist.

Zu der Funktion der zuvor erörterten Zapf- und Regeleinrichtung sei in Stichworten Folgendes ausgeführt:
- Der Ventilstössel sticht mit seiner Spitze die CO₂-Patrone an. Dies geschieht entweder bereits bei der Montage durch den Abfüller oder bei entsprechender Ausgestaltung des Dichtgehäuses und des Drehkolbens sowie des Federspanners durch den Verbraucher. Sobald die CO₂-Patrone aktiviert ist, steht unten am Ventilstössel der zum Fördern der Flüssigkeit dienende Druck an.
- Der Endkunde dreht den in der Transportposition befindlichen Zapfkopf gemäß einer Funktionsanweisung zwischen 10 bis 120° mit oder gegen den Uhrzeigersinn, je nach Ausführung.
- Der Zapfkopf ist mit seinem Aktivierungszapfen im Aktivierungssteg mit dem Drehkolben verbunden und dreht diesen entsprechend mit.
- Aufgrund der Drehbewegung des Drehkolbens wird das Eintrittsloch an der Dichtfläche des Drehkolbens mit dem Austrittsloch des Durchgangsbogens des Dichtgehäuses in Überdeckung gebracht. Der Fluidkanal (Steigrohr, Fließkanal, Schlauch) ist damit frei gegeben.
- Obere Aussparungen am Flansch des Dichtgehäuses geben den Zapfkopf frei, der sich nach oben aus dem Dichtgehäuse aus seiner Transportposition entnehmen lässt.
- Im Zapfkopf ist eine Ventilwalze ausgebildet, auf die ein Zapfhebel greift bzw. wirkt. Außerdem ist am Zapfkopf das freie Ende des Schlauchs befestigt. Der Zapfkopf wird gemeinsam mit dem Schlauch aus dem Dichtgehäuse bzw. aus dem Stauraum des Dichtgehäuses herausgezogen. Der Zapfkopf wird dann per Klemmeinrichtung, genauer gesagt an seiner Einkerbung, mit einem gewissen Druck von oben auf den Falz des Fasses aufgedrückt und kann dort mittels Rastnase unter dem Falz verrasten.
- Danach wird der Zapfhebel nach oben bewegt. Hierdurch dreht er die Ventilwalze. Diese gibt den Strömungspfad von Fluidkanal und Zapfkanal frei. Das Fluid kann durch den Auslauf austreten.
- Beim Zapfen sinkt der Druck im Inneren des Behälters. Sobald der Druck unter ein vorgegebenes Niveau sinkt, drückt die Regelfeder die Membran in Richtung Ventilstössel nach unten. Hierdurch entweicht CO₂ aus der CO₂-Patrone in Richtung Druckkammer und gelangt über den Ausströmungskanal unter dem O-Ring in Richtung Behälter. Der Druck im Behälter steigt wieder an. Zwischen Druckkammer und Behälter entsteht ein Druckausgleich. Beide Bereiche haben den gleichen Druck. Oberhalb der Membran herrscht Atmosphärendruck. dieser entsteht durch den freien Zugang zur Atmosphäre über die Durchgangsöffnung zwischen dem Federspanner, dem Drehkolben und dem Dichtgehäuse.
- Der Regeldruck in der Druckkammer wird durch die konkrete Ausführung der Regelfeder bestimmt, die bei vorherrschendem Druck über die Wirkfläche in der Druckkammer auf die Membran nach oben gedrückt wird. Der Ventilstössel wird dann nicht mehr aktiv aus der Regelfeder bzw. der Membran nach unten gedrückt. Es kann kein CO₂ mehr von der CO₂-Patrone in Richtung Druckkammer ausströmen.
- Der Druckausgleich ist so lange unterbunden bis erneut Druck aus dem Behälter durch das Zapfen entweicht. Der zuvor erörterte Regelvorgang beginnt erneut und widerholt sich beliebig, solange sich im Behältnis Flüssigkeit befindet bzw. solang die CO₂-Patrone Druckmedium zur Verfügung stellt.
- Sollte es zu einer Fehlfunktion beim Regeln des Drucks kommen, beispielsweise wenn CO₂ unkontrolliert und zu schnell in den Behälter entweicht, oder sollte der Behälter aufgrund einer großen Erwärmung in einen kritischen Druckzustand bis hin zum Berstbereich gelangen, kann mithilfe der eingebauten Überdrucksicherung das CO₂ ohne Bersten des Behälters kontrolliert entweichen.

Die Überdrucksicherung arbeitet wie folgt:
- Es ist eine Siegelscheibe mit Loch in der Mitte vorgesehen. Sie ist durch einen O-Ring von der Berstscheibe getrennt und abgedichtet. Hinter der Berstscheibe ist eine Feder angeordnet, die gegen die Berstscheibe drückt. Steigt der Druck im Inneren des Behälters über einen vorgegebenen Wert, hebt die Berstscheibe durch den vorherrschenden Druck im Loch der Siegelscheibe vom O-Ring ab. Die dahinter liegende Feder wird gestaucht. Entsprechend ist das Loch in der Siegelscheibe freigegeben und es kann an der Berstscheibe vorbei über das Dichtgehäuse Druck nach außen in die Atmosphäre entweichen.

Voranstehende Ausführungen zur Funktion der erfindungsgemäßen Zapf- und Regeleinrichtung schränken diese über die konkreten Merkmale der Patentansprüche nicht ein. Sie dienen vielmehr zur Erörterung.

Hinsichtlich weiterer vorteilhafter Ausgestaltungen der erfindungsgemäßen Vorrichtung wird zur Vermeidung von Wiederholungen auf den allgemeinen Teil der Beschreibung sowie auf die beigefügten Ansprüche verwiesen.

Schließlich sei ausdrücklich darauf hingewiesen, dass das voranstehend beschriebene Ausführungsbeispiele der erfindungsgemäßen Lehre lediglich zur Erörterung der beanspruchten Lehre dient, diese jedoch nicht auf das Ausführungsbeispiel einschränkt.

### Bezugszeichenliste

- 1: Behältnis, Fass, Bierfass
- 2: Deckel, Fassdeckel
- 3: Öffnung (oben im Behältnis)
- 4: Falz
- 5: Wandung (des Behältnisses)
- 6: Partronengehäuse
- 7: Patrone, Druckpatrone
- 8: Einschraubhülse
- 9: Druckhülse
- 10: Ventilstössel
- 11: Flanschfuß
- 12: Membrane
- 13: Federspanner
- 14: Regelfeder
- 15: Dichtgehäuse
- 16: Durchgangsöffnung
- 17: Drehkolben
- 18: Überdrucksicherung
- 19: Siegelscheibe
- 20: O-Ring
- 21: Berstscheibe, Berstring
- 22: Druckfeder
- 23: Dichtfläche
- 24: Durchgangsbogen
- 25: Eintrittsloch, Eintrittsöffnung
- 26: Fließkanal
- 27: Steigrohr
- 28: Freiraum
- 29: Aktivierungssteg
- 30: Schlauch
- 31: Aktivierungszapfen
- 32: Zapfkopf
- 33: Eintrittskanal
- 34: Ventilwalze
- 35: Zapfhebel
- 36: Dichtung
- 37: nicht belegt
- 38: Originalitätssiegel
- 39: Stauraum (im Dichtgehäuse)
- 40: Klemmeinrichtung
- 41: Auslauf
- 42: Pfeil
- 43: Lasche, Schild
- 44: Befestigungsmanschette, Flansch

## Patentansprüche

1. Zapf- und Regeleinrichtung zum Ausbringen einer Flüssigkeit aus einem Behältnis (1), insbesondere aus einem Getränkebehältnis, vorzugsweise zum Ausbringen eines Bieres oder eines Biergetränks aus einem Bierfass, vorzugsweise aus einem 5L-Party-Bierfass, mit einer stab- oder zylinderförmigen Anordnung aus Druckeinheit (7), Regeleinheit (13) und Zapfeinheit (31), die vorzugsweise durch eine Öffnung (3) im Deckel des Behältnisses (1) nahezu bündig in das Behältnis einsteckbar ist, wobei die Zapfeinheit von einer in die Anordnung eingesteckten Transport- und Lagerposition in eine aus der Anordnung entnommene und mit dieser strömungsverbundenen Gebrauchsposition verbringbar ist, und wobei die entnommene Zapfeinheit (31) an das Behältnis, vorzugsweise an dessen Rand (4), Falz oder dgl. zur Handhabung oder Betätigung anbringbar ist, wobei die Druckeinheit (7) als unteres Gehäuseteil ein endseitiges Patronengehäuse (6) mit einer darin angeordneten Gaspatrone (7), vorzugsweise einer CO2-Patrone, umfasst, wobei außerhalb des Patronengehäuses (6) und ggf. des mittleren Gehäuseteils oder des Übergangsbereichs, ggf. als integraler Bestandteil der Gehäuseteile, ein Steigrohr (27) zum druckbedingten Aufsteigen der Flüssigkeit ausgebildet ist, **dadurch gekennzeichnet, dass** sich an das Patronengehäuse (6) ein Dichtgehäuse (15) als zweites Gehäuseteil anschließt, in dem die Zapfeinheit (31) in ihrer Transport- und Lagerposition weitestgehend angeordnet ist und das Dichtgehäuse (15) am freien Ende abschließt und wobei das Steigrohr (27) im Bereich des Dichtgehäuses (15) in dieses mündet und im Innern des Dichtgehäuses in einen internen Fließkanal (26) mündet, der über eine elastische Strömungsverbindung (30) mit einem Zapfkanal (41) der Zapfeinheit strömungsverbunden ist und wobei die elastische Strömungsverbindung (30) als elastischer Schlauch ausgeführt ist, der gerade so lang ist, dass die Zapfeinheit in ihre Gebrauchsposition verbringbar ist.

2. Zapf- und Regeleinrichtung nach Anspruch 1, **dadurch gekennzeichnet, dass** zwischen den beiden Gehäuseteilen ein mittleres Gehäuseteil oder ein Übergangsbereich in den beiden Gehäuseteilen mit der Regeleinheit ausgebildet ist.

3. Zapf- und Regeleinrichtung nach Anspruch 1 oder 2, **dadurch gekennzeichnet, dass** die Druckeinheit eine Druckhülse mit einer Einschraubhülse mit Ventilstössel umfasst, der über die damit wirkverbundene Regeleinheit betätigbar ist, wobei die Druckpatrone in die Einschraubhülse eingeschraubt ist und über den Ventilstössel betätigbar ist.

4. Zapf- und Regeleinrichtung nach Anspruch 3, **dadurch gekennzeichnet, dass** die Regeleinheit eine auf den Ventilstössel wirkende Membran umfasst, die dem Druck einer zwischen der Druckhülse und der Membran ausgebildeten Druckkammer ausgesetzt ist und gegen den Druck eines Federkraft beaufschlagten Druckspanners die Druckpatrone über den Ventilstössel öffnet oder schließt.

5. Zapf- und Regeleinrichtung nach einem der Ansprüche 1 bis 4, **dadurch gekennzeichnet, dass** zwischen der Regeleinheit und der Zapfeinheit, vorzugsweise in einem der Regeleinheit zugewandten Bereich des Dichtgehäuses, eine Überdrucksicherung vorgesehen ist, die eine Federkraft beaufschlagte Berstscheibe nebst Siegelring umfassen kann.

6. Zapf- und Regeleinrichtung nach einem der Ansprüche 1 bis 5, **dadurch gekennzeichnet, dass** die Zapfeinheit einen Zapfkopf mit einem sich an den elastischen Schlauch anschließenden Zapfkanal und einen zur Betätigung dienendem Zapfhebel umfasst.

7. Zapf- und Regeleinrichtung nach Anspruch 6, **dadurch gekennzeichnet, dass** die Zapfeinheit eine Ventilwalze umfasst, die auf Betätigung des Zapfhebels den Zapfkanal sukzessive öffnet oder schließt.

8. Zapf- und Regeleinrichtung nach Anspruch 6 oder 7, **dadurch gekennzeichnet, dass** die Zapfeinheit an ihrem stirnseitigen Ende ein Handhabungsorgan zum Herausziehen der Zapfeinheit aus der Transportposition in die Betätigungsposition umfasst.

9. Zapf- und Regeleinrichtung nach Anspruch 8, **dadurch gekennzeichnet, dass** in der Transportposition ein Originalitätssiegel den Zapfkopf mit dem Dichtgehäuse lösbar verbindet und ggf. das freie Ende des Zapfkanals verschließt, welches sich beim Herausziehen der Zapfeinheit mittels Handhabungsorgan von dem Dichtgehäuse irreversibel löst oder bricht und ggf. den Zapfkanal zum freien Auslauf freigibt.

10. Zapf- und Regeleinrichtung nach einem der Ansprüche 6 bis 9, **dadurch gekennzeichnet, dass** im Zapfkopf eine Klemmeinrichtung vorgesehen ist, die zum klemmenden Aufstecken des Zapfkopfes auf den Rand oder Falz des Behältnisses dient.

11. Zapf- und Regeleinrichtung nach einem der Ansprüche 1 bis 10, **dadurch gekennzeichnet, dass** das Dichtgehäuse an seinem freien Ende einen Flansch oder eine umlaufende Schulter zur äußeren Anlage an den Rand der Öffnung im Deckel des Behältnisses aufweist.

12. Zapf- und Regeleinrichtung nach Anspruch 11, **dadurch gekennzeichnet, dass** das Dichtgehäuse unter bzw. hinter dem Flansch oder der Schulter eine Verrastung mit Dichtmitteln zum Abdichten gegenüber der Öffnung im Deckel des Behältnisses aufweist.

13. Behältnis, insbesondere Getränkebehältnis, vorzugsweise Bierfass für Bier oder für ein Biergetränk, beispielsweise 5L-Party-Bierfass, mit einer Zapf- und Regeleinrichtung zum Ausbringen einer Flüssigkeit nach einem der Ansprüche 1 bis 12.

## Claims

1. Tapping and control device for dispensing a liquid from a container (1), in particular from a beverage container, preferably for dispensing a beer or a beer beverage from a beer keg, preferably from a 5L party beer keg, having a rod-shaped or cylindrical arrangement consisting of a pressure unit (7), control unit (13) and tap unit (31), which can preferably be pushed into the container (1) in a virtually flush manner through an opening (3) in the cover of the container (1), wherein the tap unit can be brought from a transportation and storage position, in which it is pushed into the arrangement, into a usage position, in which it is removed from the arrangement and flow-connected thereto, and wherein the removed tap unit (31) can be attached to the container, preferably to its edge (4), seam or the like, for handling or actuating purposes, wherein the pressure unit (7), as a lower housing part, comprises an end cartridge housing (6) with a gas cartridge (7), preferably a CO₂ cartridge, arranged therein, wherein a riser pipe (27) for the pressure-induced rising of the liquid is formed outside the cartridge housing (6) and, where applicable, the central housing part or the transition region, possibly as an integral component of the housing parts, **characterized in that** a sealing housing (15) adjoins the cartridge housing (6) as a second housing part, in which sealing housing the tap unit (31) is substantially arranged in its transportation and storage position and closes the sealing housing (15) at the free end, and wherein, in the region of the sealing housing (15), the riser pipe (27) opens into this latter and, in the interior of the sealing housing, opens into an internal flow channel (26), which is flow-connected to a dispensing channel (41) of the tap unit via a flexible flow connection (30), and wherein the flexible flow connection (30) is designed as a flexible hose, which is just long enough to enable the tap unit to be brought into its usage position.

2. Tapping and control device according to Claim 1, **characterized in that**, between the two housing parts, a central housing part or a transition region in the two housing parts is formed by the control unit.

3. Tapping and control device according to Claim 1 or 2, **characterized in that** the pressure unit comprises a pressure sleeve having a screw-in sleeve with a valve plunger, which can be actuated via the control unit operatively connected thereto, wherein the pressure cartridge is screwed into the screw-in sleeve and can be actuated via the valve plunger.

4. Tapping and control device according to Claim 3, **characterized in that** the control unit comprises a diaphragm which acts on the valve plunger and is subject to the pressure of a pressure chamber formed between the pressure sleeve and the diaphragm and which opens or closes the pressure cartridge via the valve plunger against the pressure of a spring tensioner acted upon by a spring force.

5. Tapping and control device according to one of Claims 1 to 4, **characterized in that**, between the control unit and the tap unit, preferably in a region of the sealing housing which faces the control unit, an overpressure protection device is provided, which may comprise a rupture disc acted upon by a spring force in addition to a sealing ring.

6. Tapping and control device according to one of Claims 1 to 5, **characterized in that** the tap unit comprises a tap head having a dispensing channel adjoining the flexible hose and a tap lever serving for actuating purposes.

7. Tapping and control device according to Claim 6, **characterized in that** the tapping unit comprises a valve barrel, which successively opens or closes the dispensing channel upon actuation of the tap lever.

8. Tapping and control device according to Claim 6 or 7, **characterized in that** the tapping unit comprises, at its front end, a handling member for pulling the tap unit out of the transportation position into the actuating position.

9. Tapping and control device according to Claim 8, **characterized in that**, in the transportation position, a tamper-evident seal connects the tap head to the sealing housing in a releasable manner and, where applicable, closes the free end of the dispensing channel, which tamper-evident seal, when the tap unit is pulled out via the handling member, is irreversibly detached from the sealing housing or breaks and, where applicable, frees the dispensing channel to the free outlet.

10. Tapping and control device according to one of Claims 6 to 9, **characterized in that** a clamping mechanism is provided in the tap head, which clamping mechanism serves for the push-on, clamping attachment of the tap head to the edge or seam of the container.

11. Tapping and control device according to one of Claims 1 to 10, **characterized in that** the sealing housing has, at its free end, a flange or a circumferential shoulder for lying externally against the edge of the opening in the cover of the container.

12. Tapping and control device according to Claim 11, **characterized in that** the sealing housing has, below or behind the flange or the shoulder, a latching device with sealing means for sealing with respect to the opening in the cover of the container.

13. Container, in particular a beverage container, preferably a beer keg for beer or for a beer beverage, for example a 5L party beer keg, having a tapping and control device for dispensing a liquid according to one of Claims 1 to 12.

## Revendications

1. Dispositif de tirage et de régulation pour la distribution d'un liquide à partir d'un récipient (1), en particulier d'un récipient de boisson, de préférence pour la distribution de bière ou d'une boisson à base de bière à partir d'un fût de bière, de préférence d'un fût de bière de 5L pour fête, avec une disposition en forme de tige ou cylindrique, constituée d'une unité de pression (7), d'une unité de régulation (13) et d'une unité de tirage (31), qui est de préférence insérable dans le récipient (1), presque en affleurement, à travers une ouverture (3) dans le couvercle du récipient, dans lequel l'unité de tirage peut être déplacée d'une position de transport et de stockage insérée dans la disposition vers une position d'utilisation retirée de la disposition et connectée en écoulement avec celui-ci, et dans lequel l'unité de tirage (31) retirée peut être fixée au récipient, de préférence au niveau de son bord (4), de sa pliure ou similaire pour la manipulation ou l'actionnement, dans lequel l'unité de pression (7) comprend, en tant que partie de boîtier inférieure, un boîtier de cartouche (6) à son extrémité avec une cartouche de gaz (7), de préférence une cartouche de CO2, agencée à l'intérieur, dans lequel un tube ascendant (27), pour l'ascension du liquide du fait de la pression, est formé à l'extérieur du boîtier de cartouche (6) et éventuellement de la partie de boîtier centrale ou de la zone de transition, éventuellement en tant que partie intégrante des parties de boîtier, **caractérisé en ce qu'**un boîtier d'étanchéité (15) se raccorde au boîtier de cartouche (6) en tant que deuxième partie de boîtier, dans lequel l'unité de tirage (31) est largement disposée dans sa position de transport et de stockage et qui ferme l'extrémité libre du boîtier d'étanchéité (15), et dans lequel le tube ascendant (27) débouche dans le boîtier d'étanchéité (15) au niveau de celui-ci et débouche à l'intérieur du boîtier d'étanchéité dans un canal d'écoulement interne (26), lequel est connecté en écoulement avec un canal de tirage (41) de l'unité de tirage via une connexion d'écoulement élastique (30), et la connexion d'écoulement élastique (30) est réalisée sous la forme d'un tuyau élastique, qui est juste assez long pour que l'unité de tirage puisse être déplacée dans sa position d'utilisation.

2. Dispositif de tirage et de régulation selon la revendication 1, **caractérisé en ce qu'**une partie de boîtier centrale ou une zone de transition avec l'unité de régulation est réalisée entre les deux parties de boîtier dans les deux parties de boîtier.

3. Dispositif de tirage et de régulation selon la revendication 1 ou 2, **caractérisé en ce que** l'unité de pression comprend un manchon de pression avec un manchon à visser muni d'un poussoir de valve, lequel est actionnable via l'unité de régulation qui lui est couplée fonctionnellement, la cartouche de pression étant vissée dans le manchon à visser et actionnable via le poussoir de valve.

4. Dispositif de tirage et de régulation selon la revendication 3, **caractérisé en ce que** l'unité de régulation comprend une membrane agissant sur le poussoir de valve, laquelle est exposée à la pression d'une chambre de pression formée entre le manchon de pression et la membrane et ouvre ou ferme la cartouche de pression via le poussoir de valve contre la pression d'un extenseur de pression soumis à une force de ressort.

5. Dispositif de tirage et de régulation selon l'une des revendications 1 à 4, **caractérisé en ce qu'**une sécurité de surpression est prévue entre l'unité de régulation et l'unité de tirage, de préférence dans une zone du boîtier d'étanchéité adjacente à l'unité de régulation, laquelle peut comprendre un disque de rupture soumis à une force de ressort et une bague d'étanchéité.

6. Dispositif de tirage et de régulation selon l'une des revendications 1 à 5, **caractérisé en ce que** l'unité de tirage comprend une tête de tirage avec un canal de tirage se raccordant au tuyau élastique et un levier de tirage servant à l'actionnement.

7. Dispositif de tirage et de régulation selon la revendication 6, **caractérisé en ce que** l'unité de tirage comprend un rouleau de valve qui ouvre ou ferme progressivement le canal de tirage lors de l'actionnement du levier de tirage.

8. Dispositif de tirage et de régulation selon la revendication 6 ou 7, **caractérisé en ce que** l'unité de tirage comprend, à son extrémité frontale, un organe de manipulation pour retirer l'unité de tirage de la position de transport vers la position d'actionnement.

9. Dispositif de tirage et de régulation selon la revendication 8, **caractérisé en ce que**, dans la position de transport, un sceau de garantie relie de manière amovible la tête de tirage au boîtier d'étanchéité et, le cas échéant, ferme l'extrémité libre du canal de tirage, lequel sceau se brise ou se détache de manière irréversible du boîtier d'étanchéité lors du retrait de l'unité de tirage au moyen de l'organe de manipulation et, le cas échéant, libère le canal de tirage pour un écoulement libre.

10. Dispositif de tirage et de régulation selon l'une des revendications 6 à 9, **caractérisé en ce qu'**un dispositif de serrage est prévu dans la tête de tirage, lequel sert au clipsage de la tête de tirage sur le bord ou la pliure du récipient.

11. Dispositif de tirage et de régulation selon l'une des revendications 1 à 10, **caractérisé en ce que** le boîtier d'étanchéité présente, à son extrémité libre, une bride ou un épaulement périphérique pour un appui externe sur le bord de l'ouverture dans le couvercle du récipient.

12. Dispositif de tirage et de régulation selon la revendication 11, **caractérisé en ce que** le boîtier d'étanchéité présente, sous ou derrière la bride ou l'épaulement, un verrouillage avec des moyens d'étanchéité pour assurer l'étanchéité par rapport à l'ouverture dans le couvercle du récipient.

13. Récipient, en particulier récipient de boisson, de préférence fût de bière pour de la bière ou pour une boisson à base de bière, par exemple fût de bière de 5L pour fête, avec un dispositif de tirage et de régulation pour la distribution d'un liquide selon l'une des revendications 1 à 12.
